# EUROPÄISCHE PATENTSCHRIFT

(11) **EP 3 807 484 B1**
(45) Veröffentlichungstag und Bekanntmachung des Hinweises auf die Patenterteilung: **15.01.2025**
(21) Anmeldenummer: 19734260.3
(22) Anmeldetag: 07.06.2019
(51) Int. Cl.: E05F 1/10, E05F 5/02

(54) **VORRICHTUNG ZUM ÖFFNEN UND SCHLIESSEN VON GELAGERTEN ABDECKUNGEN**
DEVICE FOR OPENING AND CLOSING BEARING COVERS
DISPOSITIF D'OUVERTURE ET DE FERMETURE DE COUVERCLES PIVOTANTS

(30) Priorität: 13.06.2018 EP 18177609
(43) Veröffentlichungstag der Anmeldung: 21.04.2021
(73) Patentinhaber: Held, Wolfgang, 6971 Hard (AT)
(72) Erfinder: Held, Wolfgang, 6971 Hard (AT)
(74) Vertreter: Jeck, Anton
(86) Internationale Anmeldenummer: PCT/EP2019/064933
(87) Internationale Veröffentlichungsnummer: WO 2019/238556

(56) Entgegenhaltungen:
- EP-A2- 2 801 688
- WO-A1-2005/122832
- WO-A1-2013/134798
- WO-A1-2014/117188
- WO-A1-2017/004639

## Beschreibung

Die vorliegende Erfindung betrifft eine Vorrichtung zum Öffnen und zum Dämpfen einer Schließbewegung von gelagerten, insbesondere federgelagerten, Abdeckungen sowie ein Verfahren zum Öffnen und zum gedämpften Schließen von gelagerten, insbesondere federgelagerten, Abdeckungen und ein Möbel.

Bei Schränken und Schubladen sowie anderen Organisationseinheiten mit einer Tür oder einer anderweitigen Abdeckung besteht das anhaltende Bedürfnis, Hilfsmittel bereitzustellen, mittels welcher die Abdeckung in einfacher Weise zwischen einer geöffneten und einer geschlossenen Position verlagerbar ist.

Grundsätzlich bekannt sind Mechanismen, mittels welchen eine Abdeckung aus einer geschlossenen Position bewegbar ist. Dabei kann ein Druck auf die Abdeckung ausgeübt werden, wodurch ein Mechanismus betätigt wird, welcher die Abdeckung der betätigenden Person teilweise öffnend entgegenführt. Dies ist insbesondere bei Abdeckungen ohne Griff eine Möglichkeit, die Abdeckung sicher von oben oder seitlich händisch zu hintergreifen und vollständig zu öffnen. Soll eine solche Abdeckung wieder geschlossen werden, muss diese vollständig bis in eine geschlossene Position von Hand überführt werden, um die Kraft des Mechanismus zu überwinden, mittels welchem die Abdeckung zumindest teilweise geöffnet wurde. Alternativ dazu könnte die Abdeckung mit ausreichend Kraft zugeschlagen werden, wobei die Abdeckung jedoch in seinen Rahmen in der geschlossenen beziehungsweise abdeckenden Position schlägt. Dies kann zu Beschädigungen an der Abdeckung der Mechanismus sowie dem Rahmen führen.

Die WO 2014/117188 A1 lehrt einen über ein Gewinde einstellbaren Kopf einer Vorrichtung, die mit einer Tür zusammenwirkt. Die Vorrichtung kann ein Dämpfer oder ein Element zum Öffnen der Tür sein. Eine Kombination von beidem lehrt die WO 2014/117188 A1 nicht. Insbesondere geht aus der WO 2014/117188 A1 keine Anregung hervor, beide Einrichtungen miteinander in Wirkverbindung zu bringen und in einem gemeinsamen Gehäuse vorzusehen. Der Fachmann würde vielmehr ausgehend von der WO 2014/117188 A1 Dämpfer und Ausstoßvorrichtung als zwei separate Einrichtungen nebeneinander bereitstellen, um die Vorteile der beiden Einrichtungen zu nutzen.

Die WO 2013/134798 offenbart ein Auswurfelement für eine Tür, welche über einen Federmechanismus funktioniert. Um ein hartes Auftreffen des Auswurfkörpers auf der Rückseite seiner Halterung zu vermeiden ist ein feststehender Dämpfungskörper vorgesehen, der ein Schlagen des Auswurfkörpers beim schwungvollen Betätigen einer Tür dämpfen soll. Der Dämpfer steht nicht mit dem Auswurfkörper in Kontakt, wenn dieser in einer ausgefahrenen Position vorliegt. Daher kann der Dämpfer nach der WO 2013/134798 kein gedämpftes Schließen einer Tür unterstützen. Dafür müsste der Dämpfer die Tür auf dem Schließweg begleiten, wie es nach der vorliegenden Erfindung vorgesehen sein kann. Das Dämpfungselement nach der Die WO 2013/134798 ist so angeordnet, dass es mit dem Auswurfkörper erst dann wechselwirkt, wenn dieses Bereits in einer Ausgangsposition zurückgezogen vorliegt.

Der vorliegenden Erfindung liegt somit die **Aufgabe** zugrunde, eine Vorrichtung sowie ein Verfahren bereitzustellen, mittels welcher eine Abdeckung zumindest teilweise geöffnet werden kann und eine Schließbewegung der selbigen zumindest teilweise kontrollierbar ist.

Die Aufgabe wird erfindungsgemäß durch eine Vorrichtung gemäß dem Anspruch 1 sowie ein Verfahren gemäß dem Anspruch 3 und ein Möbel nach Anspruch 4 gelöst.

Bevorzugte Ausführungsformen sind in den abhängigen Ansprüchen angegeben.

Die erfindungsgemäße Vorrichtung ist dadurch gekennzeichnet, dass ein Arbeitskörper mit einer Längsachse bereitgestellt ist, welcher in einem Gehäuse angeordnet ist, wobei der Arbeitskörper eingerichtet ist, um drei Arbeitspositionen koaxial zur Längsachse einzunehmen:
Mittels einer ersten Druckkraft auf den Arbeitskörper in Achsrichtung ist der Arbeitskörper aus einer Rastverbindung lösbar und federgelagert über eine Feder der Vorrichtung aus dem Gehäuse in einer erste Arbeitsposition entgegen der ersten Drucckraftrichtung verschiebbar, durch eine erneute Druckkraft in derselben Achsrichtung ist der Arbeitskörper in eine zweite Arbeitsposition teilweise in das Gehäuse rückführbar, wobei der Arbeitskörper mit der Rastverbindung verrastbar ist und durch weiter anhaltende Druckkraft in derselben Richtung ist er Arbeitskörper entgegen eines Widerstands eines Dämpfungselements in eine Ausgangsposition in das Gehäuse rückführbar.

Dabei sind Arbeitskörper und Dämpfer in einem gemeinsamen Gehäuse vorgesehen.

Ein Rastbügel an dem Arbeitskörper in die Rastverbindung eingreifbar ist und den Arbeitskörper bei Eingriff in die Rastverbindung zurückhält.

Die Rastverbindung an dem Dämpfungselement angeordnet ist, welches gegenüber dem Gehäuse gedämpft und über eine Feder des Dämpfungselements, zum Laden des Dämpfungselements federgelagert ist.

Das Dämpfungselement weist einen Kolben (42) und ein Dämpfungsgehäuse (43) auf.

Der Kolben ist an dem Gehäuse festgelegt ist und das Dämpfungsgehäuse ist in dem Gehäuse gedämpft verschiebbar, wobei in einem hinteren Bereich des Gehäuses, das Dämpfungselement vorgesehen ist, welches die Feder und Dämpferkomponenten aufweist,

Das Dämpfergehäuse weist in seinem Inneren einen Anschlag auf, gegen welchen die Feder abgestützt ist, wobei entgegen dem Federdruck der Feder das Dämpfergehäuse innerhalb des Gehäuses in seiner Position veränderbar lagerbar ist und die Feder der Vorrichtung ist koaxial zu dem Dämpfer angeordnet, welche mit dem Arbeitskörper wechselwirkt

Dadurch kann eine einfach Austauschbarkeit der Vorrichtung, beispielsweise bei einer Integration in einer Möbelwand gewährleistet sein. Insbesondere kann dadurch auf besondere Fixierungen der erfindungsgemäßen Vorrichtung zum ortsfesten Vorsehen der selbigen, beispielsweise in einer Ausnehmung einer Wandung verzichtet werden. Das Gehäuse bleibt in der, vorzugsweise passgenauen Ausnehmung verschiebungsfrei angeordnet, da keine Kräfte auf das Gehäuse der Vorrichtung wirken, die das Gehäuse aus der Ausnehmung treiben könnten.

Das Gehäuse kann zylinderförmig, quaderförmig sein oder eine sonstige Form aufweisen, wobei eine Seite des Gehäuses für einen Austritt des Arbeitskörpers geöffnet sein kann. Das Gehäuse kann insbesondere die Form eines Röhrchens aufweisen, in welchem die erfindungsgemäßen Einrichtungen kompakt angeordnet werden können.

So lässt sich die Vorrichtung auch in kleinsten Vertiefungen oder Bohrungen von Seitenwänden oder in schwerzugänglichen Bereichen von Türen oder Schubladen anordnen. Ein weitere Vorteil besteht in der leichten Austauschbarkeit, da die erfindungsgemäße Vorrichtung ohne weitere konstruktive Maßnahmen in den besagten Vertiefungen, Bohrungen oder ähnlichem angeordnet werden kann und daher ebenso in einfacher weise durch Herausziehen entfernt und gegen ein Ersatzteil Werkzeug-frei ausgetauscht werden kann. Das Gehäuse muss nicht zwingend geschlossene Außenflächen aufweisen, soweit die Einrichtungen, insbesondere Dämpfungseinheit und Ausstoßvorrichtung, sicher in Ihrer Position und Bewegung gegenüber dem Gehäuse gelagert und geführt sind.

Ein Verbindungsbügel zwischen und/oder um die Einrichtungen, welcher eine ausreichende Positionsstabilität der Vorrichtung, insbesondere in der Ausnehmung gewährleistet, kann ebenfalls ein Gehäuse sein.

Vorzugsweise kontaktieren Dämpfer und Ausstoßeinrichtung einander zumindest in der Ausgangsposition und einer ausgefahrenen Position des Arbeitskörpers. Besonders bevorzugt stehen Dämpfer und Ausstoßvorrichtung, welche den Arbeitskörper aufweisen kann, bei jeglicher Bewegung und in jeglicher Stellung des Arbeitskörpers, insbesondere gegenüber dem Gehäuse, in Kontakt und/oder sind miteinander wirkverbunden. Dämpfer und Ausstoßvorrichtung können vorzugsweise in Wirkverbindung stehen. Der Dämpfer kann insbesondere in einer ausgefahrenen Position des Arbeitskörpers mit der Ausstoßvorrichtung kontaktieren. Die Ausstoßvorrichtung kann zumindest den Arbeitskörper aufweisen, jedoch auch mit einer Kulisse, Haken und/oder jeweils mindestens einer der nachstehen beschriebenen Elemente, die mit dem Arbeitskörper zusammenarbeiten, ausgebildet sein.

Erfindungsgemäß weist die Vorrichtung zumindest eine Einrichtung auf, mittels welcher die Abdeckung geöffnet werden kann, also aus einer Ausgangsposition heraus bewegbar ist, und eine zweite Einrichtung auf, mittels welcher eine Schließbewegung der Abdeckung gedämpft vollziehbar ist. Hierbei kann mindestens eine Arbeitsebene vorgesehen sein, welche mit den Einrichtungen und der zu öffnenden Abdeckung in Wirkverbindung steht. Die erste und die zweite Einrichtung können in einem gemeinsamen Gehäuse vorgesehen sein. Vorzugsweise sind die Einrichtungen hintereinander oder koaxial zueinander, zumindest teilweise (radial) ineinander angeordnet. Zumindest eines der beiden Einrichtungen kann sich an einem hinteren Ende des Gehäuses abstützten und vorzugsweise mit diesem verankert sein. Vorzugsweise sind die beiden Einrichtungen (fest) miteinander verbunden. Vorzugsweise ist die Vorrichtung auch geeignet die Abdeckung gedämpft zu verschließen.

Gelagerte Abdeckungen sind insbesondere solche Abdeckungen welche über mindestens ein Scharnier oder ein bewegendes Element eine darunterliegende Öffnung freigeben, wobei die Abdeckung sowohl parallel zu einer Öffnung (beispielsweise Schublade) als auch mit einem Winkel zu der Öffnung (beispielsweise Schranktür) geöffnet werden kann.

Zum Öffnen kann der Arbeitskörper gegenüber einem Rastmechanismus beweglich gelagert und federgespannt angeordnet sein. Durch eine Druckkraft entgegen einer Öffnungsrichtung der Abdeckung kann der Rastmechanismus den Arbeitskörper freigeben, wodurch sich die Feder entspannen kann und den Arbeitskörper aus dem Gehäuse federgelagert herausbewegt werden kann. Da der Arbeitskörper der Abdeckung zustellbar ist, beziehungsweise mit dieser in Wirkverbindung stehen kann, kann dieser die Abdeckung aus einer geschlossenen Position heraus bewegen, wodurch die Abdeckung für einen Benutzer hintergreifbar und somit für eine öffnende, insbesondere händische, Verlagerung vorbereitet ist.

Zum Schließen kann die Abdeckung federgelagert sein oder Mittel aufweisen, welche eine Rückstellung der Abdeckung in eine geschlossene Position grundsätzlich ermöglichen. Hierbei sollte die Rückstellkraft der Feder oder des anderen Mittels für die Rückstellung jedoch kleiner sein als die Rückstellkraft der Feder oder des Energiespeichers sein, mittels welcher der Arbeitskörper die Tür aus einer geschlossenen Position bewegt, um eine Öffnung der Abdeckung mittels des Arbeitskörper überhaupt zu ermöglichen.

Üblicherweise kann das Mittel zum Rückstellen der Abdeckung in eine geschlossene Position aktivierbar sein, sobald ein bestimmter, vordefinierter Öffnungswinkel der Abdeckung gegenüber seinem Rahmen, beziehungsweise einer geschlossenen Position unterschritten wird. Anstelle eines Öffnungswinkels kann es sich auch um einen unterschrittenen Öffnungsabstand der Abdeckung von der Öffnung, insbesondere bei Schubladen, handeln.

Hierdurch kann es vorbeugt sein, dass die Abdeckung bei einer weiten Öffnungsposition ungewünscht eine Rückstellung in die geschlossene Position ausführt. Daher kann es ebenfalls notwendig sein, die Abdeckung zunächst in eine Position zu bringen, in welcher das Mittel zum Rückstellen der Abdeckung eine Rückstellkraft der Abdeckung in Richtung geschlossene Position ausübt, so dass ein funktionales Zusammenspiel der Abdeckung mit der erfindungsgemäßen Vorrichtung ermöglicht ist. Grundsätzlich kann auf das Mittel zum Rückstellen der Abdeckung in eine geschlossene Position verzichtet werden, da es die erfindungsgemäße Vorrichtung verhindert, dass beim schwungvollen Heranführen der Abdeckung in Richtung geschlossene Position diese ungewollt in ihren Rahmen in der geschlossenen Position schlägt. Die Mittel zum Rückstellen der Abdeckung sind jedoch vorteilhaft, um die Abdeckung nach einem Überwinden der Federkraft der Feder des Arbeitskörpers in eine geschlossene Position zu bewegen.

Daher kann es notwendig sein, der Abdeckung beim Schließen zusätzlich zu der bereitgestellten Rückstellkraft an der Abdeckung durch leichtes Anstoßen eine geringe Menge an zusätzlicher Bewegungsenergie bereitzustellen, um die Kraft der Feder an dem Arbeitskörper zu überwinden und einen Eingriff des Arbeitskörpers an dem Rastmechanismus, welcher den Arbeitskörper in einer zurückgezogenen Position zurückhalten kann, zu ermöglichen.

Die durch das Mittel an der Abdeckung vorliegende (Feder-)Kraft (Rückstellkraft) kann dabei ausreichend sein, den Widerstand des Dämpfungselements, nämlich einer zweiten Feder, welche das Dämpfungselement läd, zu überwinden, wodurch die Abdeckung in eine geschlossene beziehungsweise eine Ausgangsposition überführbar ist.

Grundsätzlich kann die erfindungsgemäße Vorrichtung mit zumindest einem der nachfolgenden Merkmale bereitgestellt sein:
- einem Gehäuse, welches zumindest eine Öffnung aufweisen kann,
- einem Arbeitskörper als Kontaktelement mit der Abdeckung, welcher aus der Öffnung zwischen einer Ausgangsposition im Bereich der Öffnung und einer ersten Arbeitsposition verlagerbar sein kann, wobei der Arbeitskörper in der ersten Arbeitsposition gegenüber der Ausgangsposition aus dem Gehäuse ausgelagert sein kann,
- einem Mechanismus zum Öffnen der Abdeckung, insbesondere mit einer Feder und einer Rastpartie, wobei die Feder in einem gespannten Zustand festlegbar sein kann, der Arbeitskörper mittels einer frontalen Krafteinwirkung auf den selbigen von der Rastpartie lösbar sein kann,
- wobei der Arbeitskörper federentspannend aus der Öffnung bewegbar sein kann, und
- der Arbeitskörper bei einer erneuten frontalen Krafteinwirkung auf den Arbeitskörper in eine zweite Arbeitsposition federspannend wieder in Richtung Gehäuse rückführbar und an der Rastpartie festlegbar sein kann,
- eine Fluidkammer des Dämpfers und/oder dass der Kolben in der Fluidkammer verlagerbar ist, wobei ein Teil einer Krafteinwirkung durch eine Abdeckung auf den Arbeitskörper in seiner ersten Arbeitsposition mittels des Federelements kompensierbar sein kann und
- wobei der Dämpfer ausgebildet sein kann, den Arbeitskörper, bei anhaltender Krafteinwirkung, durch Verlagerung des Kolbens in der Fluidkammer aus der zweiten Arbeitsposition in seine erste Position zurückzuführen,
- die Feder des Mechanismus zum Öffnen der Abdeckung gegen eine Außenseite der Fluidkammer abgestützt sein kann,
- die Feder des Mechanismus zum Öffnen der Abdeckung gegen den Arbeitskörper abgestützt sein kann und/oder dass der Arbeitskörper mittels der Feder verlagerbar sein kann,
- die Rastverbindung an einer Außenseite der Fluidkammer festgelegt sein kann, welche dem Arbeitskörper zugewandt sein kann,
- die Fluidkammer gegenüber dem Gehäuse mittels des Federelements koaxial zu dem Arbeitskörper bewegbar sein kann,
- dass die Fluidkammer fest und der Kolben verlagerbar in dem Gehäuse und der Fluidkammer angeordnet sein kann,
- wobei die Feder des Mechanismus zum Öffnen der Abdeckung gegen eine Außenseite des Kolbens vorzugsweise abgestützt und/oder an diesem verlagerbar angeordnet sein kann,
- dass die Rastverbindung als Kulisse ausgebildet ist, in welche der Mitnehmer verrastend eingreifen kann.

Es ist vorgesehen, dass ein Rastbügel an dem Arbeitskörper in die Rastverbindung eingreifbar ist und den Arbeitskörper bei Eingriff in die Rastverbindung zurückhält. Grundsätzlich kann der Arbeitskörper gegenüber dem Rastmittel verschiebbar gelagert sein, wobei das Rastmittel vorsehbar sein kann, den Arbeitskörper bei einer Verrastung mit seinem Rastbügel, insbesondere an dem Rastmittel, festzulegen. Vorzugsweise ist die Verbindung zwischen Rastmittel und Rastbügel durch einen Druck entgegen einer federentspannenden Bewegungsrichtung des Arbeitskörpers auf den Rastbügel, beziehungsweise den Arbeitskörper, von dem Rastmittel lösbar. Dies kann in ähnlicher Weise wie bei einem Betätigungselement eines Kugelschreibers zum Ein- und Ausfahren der Kugelschreibermine ausgebildet sein.

Nach einer bevorzugten Weiterbildung der vorliegenden Erfindung ist es vorgesehen, dass die Rastverbindung gegenüber dem Gehäuse verschiebbar gelagert ist. Grundsätzlich kann die Rastverbindung an dem Dämpfungselement festgelegt sein. Zumindest ein Teil des Dämpfungselements kann wiederum gegenüber dem Gehäuse verschiebbar gelagert sein, weswegen zwar eine Festlegung der Rastverbindung ermöglicht ist, die Rastverbindung jedoch gegenüber dem Gehäuse bewirkbar angeordnet sein kann.

Nach der Erfindung ist es vorgesehen, dass die Rastverbindung an dem Dämpfungselement angeordnet ist.

Die Rastverbindung ist gegenüber dem Gehäuse gedämpft und über eine Feder des Dämpfungselement zum Laden des Dämpfungselements federgelagert. Grundsätzlich kann das erfindungsgemäße Dämpfungselement ausgebildet sein, eine Gegenkraft zu einer auf das Dämpfungselement einwirkende Kraft proportional aufzubauen. Dies bedeutet, dass wenn ein Dämpfungselement mit sanftem Druck betätigt wird, dieses nachgibt und bei schlagartigem Einwirken, insbesondere einer starken Druckkraft, einen erhöhten Widerstand gegen die einwirkende Druckkraft bereitstellt. Dies kann so weit gehen, dass bei sanfter Betätigung eines Dämpfungselements dieses fast widerstandslos verschiebbar ist und bei schlagartig einwirkender Druckkraft dieser fast in seiner Position unveränderlich entgegensteht. Hierdurch kann das Dämpfungselement bei einem Verrasten zwischen Rastverbindung und dem Mitnehmer, insbesondere dem Rastbügel, dem Schwung der (federgelagerten) Abdeckung entgegenstehen, wodurch ein Widerstand bereitgestellt ist, welcher das Verrasten ermöglichen kann und gleichzeitig verhindern kann, dass die Abdeckung in seine geschlossene Position schlägt, da die Abdeckung vorher durch das Dämpfungselement aufgehalten werden kann.

Wenn der Schwung der Abdeckung durch Verrastungsarbeit entgegen der Federspannung verbraucht ist, kann die Abdeckung immer noch federgelagert vorliegen, zumindest jedoch mit einer Rückstellkraft in Richtung seiner geschlossene Position bereitgestellt sein, wodurch der Dämpfer nach dem Verrasten durch die Rückstellkraft, vorzugsweise sanft, betätigtbar/in eine rückwärtige Position innerhalb des Gehäuses rückführbar ist. Der Arbeitskörper kann in eine Ausgangsposition beziehungsweise erste Position zurückführbar sein und der Abdeckung dadurch der Weg in eine geschlossene Position freigeben. Während des (gesamten) Verschiebungsvorgangs des Dämpfers kann die Abdeckung den Arbeitskörper kontaktieren und die notwendige Kraft zum Laden des Dämpfers entgegen einer Rückstellkraft einer Dämpferfeder oder eines anderweitig ausgebildeten Dämpferenergiespeichers bereitstellen.

Nach der Erfindung ist es vorgesehen, dass das Dämpfungselement einen Kolben und ein Dämpfungsgehäuse aufweist. Das Dämpfungsgehäuse steht mit der Rastverbindung in Wirkverbindung und kann insbesondere an diesen befestigt sein. Dabei ist der Kolben an dem Gehäuse der Vorrichtung festgelegt. Der Kolben ist fest und das Dämpfungsgehäuse beweglich. Hierbei kann der Fluidwiderstand bei einer Relativbewegung von Gehäuse und Kolben eine Dämpfungswirkung auf die Beweglichkeit/Bewegung des Kolbens gegenüber dem Dämpfungsgehäuse bewirken. Das bereitgestellte Fluid kann hierbei durch einen verengten Bereich auf einen gegenüberliegenden Bereich des Kolbens zu gelangen. Da dieser Bereich kleiner ist als ein Querschnitt des Kolbens, kommt es zu einer Verzögerung bei der Verlagerung des Kolbens, wobei die Kolbenbewegung vorzugsweise an die Menge an verschobenen Fluid von einer Seite des Kolbens auf die andere Seite des Kolbens gekoppelt ist. Auch kann der Widerstand des Dämpfers von dem Verhältnis der Querschnitte von Kolben und verengtem Bereich abhängig sein.

Weiterhin ist es vorgesehen, vorgesehen, dass der Kolben an dem Gehäuse festgelegt ist und dass das Dämpfungsgehäuse in dem Gehäuse gedämpft verschiebbar ist. Vorteilhafterweise können der Mechanismus zum Öffnen der Abdeckung und das Dämpfungselement in demselben Gehäuse vorgesehen sein. Besonders vorteilhaft ist eine Anordnung, bei der der Dämpfer koaxial hinter oder auch zumindest teilweise innerhalb des Mechanismus zum Öffnen der Abdeckung vorgesehen sein kann, wobei der Mechanismus zum Öffnen der Abdeckung über das Dämpfungselement an dem Gehäuse angeordnet, beziehungsweise in seiner Position veränderlich gelagert sein kann. Über eine Veränderung der Lage des beweglichen Dämpfungsgehäuses des Dämpfungselements kann der Mechanismus zum Öffnen der Abdeckung in dem Gehäuse verlagerbar sein. Grundsätzlich können Dämpfungselement und Mechanismus zum Öffnen der Abdeckung auch parallel zueinander angeordnet sein, wobei jeder Teil einen Arbeitskörper aufweisen kann, wobei die Arbeitskörper in etwa parallel zueinander angeordnet sind. Hierbei kann auch jeder Teil sein eigenes Gehäuse aufweisen, wobei sowohl der Mechanismus zum Öffnen der Abdeckung als auch das Dämpfungselement an seinem jeweiligen Gehäuse festgelegt sein kann. Besonders bei einer Parallelanordnung der beiden Einrichtungen der erfindungsgemäßen Vorrichtung kann es notwendig sein, eine bestimmte Anordnung der einzelnen Einrichtungen zueinander einzuhalten. Als besonders vorteilhaft wurde eine relative Orientierung der beiden Einrichtungen zueinander erkannt, bei welcher eine zu schließende Abdeckung beim Wechselwirken mit dem Mechanismus zum Öffnen der Abdeckung nach dem Verrasten mit der Rastverbindung das Dämpfungselement bereits kontaktieren kann, aber diesen noch nicht vollständig hineindrückt.

Besonders zweckmäßig ist es nach einer Weiterbildung der Erfindung, dass der Arbeitskörper mehrteilig ausgebildet ist, wobei jeweils ein Teil des Arbeitskörpers in demselben oder unterschiedlichen Gehäusen vorsehbar ist.

Besonders vorteilhaft ist es nach einer Weiterbildung der Erfindung, dass mindestens zwei Teile des mehrteiligen Arbeitskörpers mit ihrer jeweiligen Längsachse parallel zu einander vorgesehen sind.

Besonders zweckmäßig ist es, dass eines der zwei Teile des Arbeitskörpers mit dem Dämpfungselement und der andere Teil des Arbeitskörpers mit der Rastverbindung koppelbar sind.

Zweckmäßigerweise kann es vorgesehen sein, dass das Teil des Arbeitskörpers mit dem Dämpfungselement vor oder hinter dem Teil des Arbeitskörpers mit der Rastverbindung angeordnet ist.

Nach einer besonders bevorzugten Weiterbildung der vorliegenden Erfindung ist es vorgesehen, dass die Abdeckung mit einem Rückstellelement ausgebildet ist, welches beim Öffnen der Abdeckung mit einer in eine der Abdeckung geschlossene Position wirkende Rückstellkraft bereitgestellt ist, insbesondere federgelagert ist, wobei die Feder beim Öffnen der Abdeckung spannbar und beim Schließen der Öffnung entspannbar ist. Grundsätzlich ist die ordnungsgemäße Funktion der erfindungsgemäßen Vorrichtung auch dann gewährleistet, wenn die Abdeckung durch einen entsprechenden Handschwung geschlossen wird, um den Mechanismus zum Öffnen der Abdeckung für eine erneute Betätigungsfeder spannend zu laden. Hierbei kann jedoch das Dämpfungselement noch in einer ausgelenkten Position vorliegen, weswegen der Arbeitskörper noch außerhalb seiner Anfangsposition beziehungsweise geschlossenen Position, in welcher er in das Gehäuse zurückgezogen vorliegt, angeordnet sein kann. Eine Abdeckung könnte hierbei also mit einem geringen Abstand gegenüber seiner geschlossenen Position vorliegen. Insbesondere für eine Verlagerung des Dämpfers in der erfindungsgemäßen Vorrichtung in eine geladene Position, bei welcher sich der Arbeitskörper Arbeitskörpers in einer Ausgangsposition oder Anfangsposition befindet, kann es vorteilhaft sein, die Abdeckung mit mindestens einem Element bereitzustellen, welches die Abdeckung in seine geschlossene Position mit einer Rückstellkraft überführt. Mögliche Rückstellelemente können hierbei so ausgebildet sein, dass sie bei einer vollständigen Öffnung der Abdeckung keine Kraft auf die Abdeckung ausüben, welche diese in eine geschlossene Position zurück zwingt. Sobald ein definierter Winkel zwischen Abdeckung und der zu verschließenden Öffnung beziehungsweise dem Rahmen der Abdeckung unterschritten wird, kann das Rückstellelement aktiviert sein, wodurch eine Rückstellkraft auf die Abdeckung ausgeübt wird, welche diese zurück in eine geschlossene Position zwingt. Hierdurch kann der Schließungsvorgang durch das Rückstellelement unterstützt werden, insbesondere das Dämpfungselement in eine Ausgangsposition zurückgedrückt werden und dennoch die Abdeckung ohne Kraftaufwand in einer vollständig geöffneten Position gehalten werden. Anstelle eines Öffnungswinkels kann auch ein Öffnungsabstand, welcher unterschritten wird, ein Mittel betätigen, welches eine Rückstellkraft auf die Abdeckung ausübt. Dies kann insbesondere bei Schubladen zweckdienlich sein.

Bei dem erfindungsgemäßen Verfahren zum Öffnen und zum Dämpfen einer Schließbewegung von gelagerten Abdeckungen mittels einer Vorrichtung nach einem der Ansprüche 1 oder 2 wird auf einen Arbeitskörper mit einer Längsachse in einer ersten Achsrichtung eine erste Druckkraft ausgeübt, wodurch der Arbeitskörper aus einer Rastverbindung gelöst wird, der Arbeitskörper wird nach Aufheben der ersten Druckkraft federgelagert aus einem Gehäuse in eine erste Arbeitsposition entgegen der ersten Druckkraftrichtung verschoben, wobei eine mit dem Arbeitskörper in Wirkverbindung stehende Abdeckung geöffnet wird, durch eine erneute Druckkraft in ersten Achsrichtung des Arbeitskörper wird der Arbeitskörper in eine zweite Arbeitsposition teilweise in das Gehäuse zurückgeführt, der Arbeitskörper wird beim teilweisen Rückführen mit der Rastverbindung verrastet und durch weiter anhaltende Druckkraft in derselben Achsrichtung wird der Arbeitskörper entgegen eines Widerstands eines Dämpfungselements in eine Ausgangsposition in dem Gehäuse zurückgeführt, wobei die Abdeckung in eine geschlossene Position rückführbar ist.

Grundsätzlich kann die vorliegende Erfindung ein Abdeckungssystem mit einer klapp- oder schiebbaren Abdeckung sowie einer erfindungsgemäßen Vorrichtung, , betreffen, wobei die Abdeckung mit Mitteln ausgebildet sein kann, die eine Rückstellkraft in eine geschlossene Position der Abdeckung bereitstellen können.

Nach der vorliegenden Erfindung ist ebenfalls ein Möbel beansprucht, welches die erfindungsgemäße Vorrichtung zum Öffnen von Abdeckungen und Dämpfen einer Schließbewegung beim Schließen der Abdeckung aufweist. Dabei kann die Vorrichtung in einer Wandung, insbesondere einer Seitenwand einem Boden oder einer Decke des Möbels vorgesehen sein. Besonders bevorzugt ist die erfindungsgemäße Vorrichtung dabei in einer Bohrung in der Wandung vorgesehen, insbesondere in der selbigen versenkt. Dadurch ist eine besonders platzsparende Unterbringung der Vorrichtung bereitgestellt.

Die erfindungsgemäße Vorrichtung kann auch als Teil einer Führung, beispielsweise für eine Schublade vorgesehen sein, insbesondere in diese integriert sein.

Ebenfalls ist ein System zum Öffnen und Schließen einer klapp- oder schiebbaren Abdeckung von Möbeln mit einer erfindungsgemäßen Vorrichtung zum Öffnen und Dämpfen einer Schließbewegung der Abdeckung offenbart, wobei die Abdeckung mit Mitteln ausgebildet ist, die eine Rückstellkraft in eine geschlossene Position der Abdeckung bereitstellt.

Eine vorteilhafte Ausführungsform wird nachfolgend anhand der beigefügten Zeichnungen näher erläutert. Es zeigen:
- Fig. 1: Eine Explosionsdarstellung einer erfindungsgemäßen Vorrichtung zum Öffnen und Schließen von Abdeckungen,
- Fig. 2: eine Querschnittsansicht einer bevorzugten Ausführungsform der erfindungsgemäßen Vorrichtung zum Öffnen und Schließen von gelagerten Abdeckungen, bei welcher der Arbeitskörper in einer Ausgangsposition in dem Gehäuse vorliegt,
- Fig. 3: eine Querschnittsansicht einer bevorzugten Ausführungsform der erfindungsgemäßen Vorrichtung zum Öffnen und Schließen von gelagerten Abdeckungen, bei welcher der Arbeitskörper in einer ersten Arbeitsposition außerhalb des Gehäuses vorliegt,
- Fig. 4: eine Kaskade von Darstellungen, welche den Ablauf beim Betätigen der erfindungsgemäßen Vorrichtung nach einer bevorzugten Ausführungsform mit dem Arbeitskörper in seiner Ausgangsposition, der ersten Arbeitsposition und der zweiten Arbeitsposition zeigt.

Figur 1 zeigt eine Explosionsdarstellung der möglichen Bestandteile einer bevorzugten Ausführungsform der erfindungsgemäßen Vorrichtung 10 zum Öffnen und Schließen von Abdeckungen. Grundsätzlich können alle Bestandteile der erfindungsgemäßen Vorrichtung 10 in einem (gemeinsamen) Gehäuse 20, insbesondere zurückgezogen, vorliegend angeordnet sein, welche als Ausgangsposition bezeichnet werden kann. Das Gehäuse 20 kann in einem hinteren Bereich eine Kappe 21 aufweisen, über welche beispielsweise eine Fluidkammer mit Fluid befüllbar ist. In einem hinteren Bereich des Gehäuses 20, also einem der Öffnung 22 abgewandten Bereich, ist ein Dämpfungselement vorgesehen sein, welches beispielsweise eine Feder 41 und Dämpferkomponenten aufweist , welche insbesondere einen Kolben 42 umfasst, welcher innerhalb des Gehäuses gegen den hinteren Bereich, welche die Kappe 21 aufweisen kann, abgestützt sein kann.

Das Dämpfungselement Weist das Dämpfergehäuse 43 auf, welches in seinem Inneren einen Anschlag aufweist, gegen welchen die Feder 41 abgestützt ist. Entgegen dem Federdruck der Feder 41 ist das Dämpfergehäuse 43 innerhalb des Gehäuses 20 in seiner Position veränderbar lagerbar. Das Dämpfergehäuse 43 kann insbesondere in seinem Inneren eine fluidische Barriere aufweisen, über welche Fluid des Dämpfers zurückgehalten wird, um eine Leckage zu verhindern.

Koaxial zu dem Dämpfer, vorzugsweise an einem Außenumfang des Dämpfergehäuses 43 ist eine Feder 33 angeordnet, welche mit einem Arbeitskörper wechselwirkt, der folgende Komponenten aufweisen kann: Einen Grundkörper 50 mit einem vorderen Bereich 51/52, welcher lösbar mit dem Grundkörper 50 verbindbar sein kann und einem Mitnehmer 53, welcher lösbar mit einer Kulisse 32 verrastbar ist. Die Kulisse 32 kann an dem Dämpfergehäuse 43 an einer dem Arbeitskörper zugewandten Seite angeordnet sein. Bei einer Verrastung des Mitnehmers 43 mit der Kulisse 32 kann der Arbeitskörper gegenüber der Kulisse 32 und vorzugsweise damit auch gegenüber dem Dämpfergehäuse 43 festgelegt sein. In diesem Zustand kann die Feder 33 zusammengedrückt vorliegen, wie insbesondere aus Figur 2 hervorgeht.

Optional kann an einem vorderen Ende des Arbeitskörpers ein Gummipuffer 52 angeordnet sein, welcher einen schonenden Kontakt mit einer zu öffnenden oder zu schließenden Abdeckung bereitstellt.

Figur 2 stellt die erfindungsgemäße Vorrichtung in einer Ausgangs- oder eingefahrenen Position des Arbeitskörpers dar. In dieser können die Feder 41 des Dämpfers und die Feder 33, welche an dem Grundkörper 50 des Arbeitskörpers anliegt in einer gespannten Position vorliegen. Die Dämpferfeder 41 kann in dieser Position beispielsweise durch ein auf dem vorderen Bereich 51/52 des Arbeitskörpers aufliegende Abdeckung zurückgehalten werden. Sobald die Abdeckung händisch von dem Arbeitskörper der erfindungsgemäßen Vorrichtung 10 entfernt wird, kann sich die Feder 41 entspannen und das Dämpfungselement in dem Gehäuse 20 federentspannend (41) verfahren werden. Hierdurch kann sich der Arbeitskörper um den Hub des Dämpfungselements zusätzlich aus dem Gehäuse 20 herausbewegen.

Die Feder 33, welche mit dem Grundkörper 50 des Arbeitskörpers zusammenwirken kann und gemeinsam mit der Kulisse 32 einen Mechanismus zum Öffnen einer an dem Arbeitskörper, insbesondere dem Kontaktbereich 51, 52, anliegenden Abdeckung bereitstellen kann, kann durch ein Verrasten des Mitnehmers 53 in der Kulisse 32 zurückgehalten und an dem Gehäuse 43 des Dämpfers festgelegt werden. Hierzu kann die Kulisse 32 an dem Gehäuse des Dämpfers 43 festgelegt sein.

Arbeitskörper, Kulisse 32 und Dämpfergehäuse 43 können daher im verrasteten Zustand des Mitnehmers 53 mit der Kulisse 32 eine Einheit bilden, welche insbesondere mittels der Dämpferfeder 41 koaxial zu dem Gehäuse 20 verfahrbar gelagert sein kann. Die Kulisse kann demnach in dem Gehäuse beweglich gelagert sein und/oder mit dem Dämpfer verbunden sein.

Durch eine Druckkraft auf den vorderen Bereich 51/52 des Arbeitskörpers ist der Mitnehmer 53 aus der Kulisse 32 gelöst/entrastet. Wird die Druckkraft von dem vorderen Bereich 51/52 des Arbeitskörpers anschließend entfernt, kann sich die Feder 33 durch eine Relativbewegung des Grundkörpers 50 des Arbeitskörpers zu dem Dämpfergehäuse 43 entspannen (Fig. 4 III). Wird eine Abdeckung, welche auf dem Arbeitskörper auflag, von dieser entfernt, kann sich auch die Dämpferfeder 41 entspannen, wodurch der Arbeitskörper aus der Ausgangsposition in eine erste Arbeitsposition verlagerbar ist (Figur 3).

Figur 3 zeigt eine bevorzugte Ausführungsform der erfindungsgemäßen Vorrichtung 10 in einer ersten Arbeitsposition, in welcher der Arbeitskörper 60 mit seinem Grundkörper 50 aus dem Gehäuse 20 in eine erste Arbeitsposition ausgefahren ist. Diese kann die Vorrichtung 10 insbesondere dann einnehmen, wenn die Verbindung zwischen Kulisse 32 und Mitnehmer 53 gelöst ist und eine mittels der Vorrichtung 10 zu bewegende (öffnende) Abdeckung von dieser entfernt ist. Grundsätzlich ist die Vorrichtung dazu geeignet, einen gewissen Abstand zwischen der zu öffnenden Abdeckung und einem Rahmen bereitzustellen, welcher insbesondere durch den Hub des Arbeitskörpers aus der Anfangsposition in die erste Position bereitgestellt ist.

Durch Hintergreifen der Abdeckung und weiteres Öffnen kann die Abdeckung vollständig, beispielsweise in einem 90° Winkel oder mehr zu einem Rahmen einer Tür geöffnet werden, wodurch die Abdeckung von dem Arbeitskörper der Vorrichtung 10 entfernt ist. In einem solchen Zustand wirken keine äußeren Kräfte auf die Vorrichtung 10, weswegen sowohl die Feder 33 des Mechanismus zum Öffnen der Abdeckung als auch die Dämpferfeder 41 gegenüber einer Ausgangsposition des Arbeitskörpers entspannt, also zumindest teilweise entladen, vorliegen können. Durch die Entspannung der Dämpferfeder 41 ist eine Relativbewegung zwischen Kolben 42 und Dämpfergehäuse 43 bereitgestellt, wodurch eine Kammer 44 gebildet ist, in welcher ein Fluid, beispielsweise ein Gas oder eine Flüssigkeit, insbesondere ein Silikonölsubstrat, vorgesehen sein kann. Dieses Fluid kann in einer Ausgangsposition des Arbeitskörpers gemäß Figur 2 in einem Bereich, welcher mit dem Bezugszeichen 45 bezeichnet ist, vorgesehen sein. Durch die zumindest teilweise Entladung der Feder 41 wird das Gehäuse des Dämpfers 43 um einen Hub innerhalb des Gehäuses 20 bewegt, welcher in etwa der koaxialen Länge der Fluidkammer 44 in den Gehäuse 20 entsprechen kann.

Die Dämpfungswirkung der Dämpfungseinrichtung kann insbesondere dadurch bereitgestellt sein, dass bei einer Krafteinwirkung auf den Arbeitskörper, welche den Arbeitskörper in das Gehäuse 20 zurückführt, das Fluid aus der Kammer 44 verdrängt und in den Bereich 45 gemäß Figur 2 zurückgeführt werden muss. Die notwendige Arbeit, um das Fluid in den Bereich 45 zurückzuschieben, steht einer Verschiebung des Arbeitskörpers zurück in einer Ausgangsposition dämpfend entgegen.

Durch eine Verschiebung des Arbeitskörpers koaxial in das Gehäuse 20 hinein kann der Mitnehmer 53 mit der Kulisse 32 wieder in Rastverbindung gebracht werden, wobei die Feder 33 gespannt wird. Ein genauer Ablauf beim Öffnen und Schließen nach einer bevorzugten Ausführungsform ist der Figur 4 zu entnehmen.

Wie beispielsweise aus Fig. 3 hervor geht, können der Dämpfer und die Auswurfeinrichtung zumindest teilweise in koaxialer Richtung ineinander angeordnet sein. Die Auswurfeinrichtung kann durch den Mechanismus zum Öffnen der Abdeckung gebildet sein und/oder kann zumindest durch eines der folgenden Bestandteile verwirklicht sein: Arbeitskörper und/oder Feder 33 und/oder Kulisse 32 und/oder Grundkörper 50.

So kann Arbeitskörper und/oder Feder 33 und/oder Kulisse 32 und/oder Grundkörper 50 der Auswurfeinrichtung / Mechanismus zum Öffnen der Abdeckung zumindest teilweise radial außerhalb, also über dem Dämpfer, insbesondere radial außerhalb einem Bereich des Dämpfers, besonders bevorzugt radial außerhalb des Dämpfergehäuses gelagert sein. Der Dämpfer kann also zumindest teilweise von den voranstehend genannten Elementen (radial) umgeben und/oder (radial) umschlossen sein.

Figur 4 zeigt den Vorgang des Einfahrens und Ausfahren des Arbeitskörpers aus dem Gehäuse 20 in 6 Schritten I bis VI detailliert.

I in Figur 4 zeigt den Arbeitskörper 60 in einer Ausgangsposition innerhalb des Gehäuses 20.

Durch einen ersten Druck koaxial zur Ausrichtung des Arbeitskörpers 60/zur Verfahrrichtung des Arbeitskörpers in dem Gehäuse 20 wird dieser leicht in das Gehäuse 20 eingeschoben, wodurch der Mitnehmer 53 von der Kulisse 32 gelöst wird (II).

Sobald der Mitnehmer 53 gelöst ist, kann sich die Feder 33 entspannen (III), welche zuvor zwischen dem Dämpfergehäuse 43 und dem Arbeitskörper federgespannt festgelegt war (II). Der unter III gezeigte Zustand der erfindungsgemäßen Vorrichtung 10 entspricht einer Momentaufnahme, in welcher eine zu öffnende Abdeckung noch in einem vorderen Bereich des Arbeitskörpers aufliegen kann, weswegen die Dämpferfeder 41 noch in einer gespannten Position zurückgehalten ist.

Grundsätzlich kann es vorteilhaft sein, dass als Feder für den Mechanismus zum Öffnen von Abdeckungen eine Feder 33 mit einer höheren Federkonstante verwendet wird als die Dämpferfeder. Die Feder 33 soll genügend Kraft aufwenden können, die Abdeckung aus einer geschlossenen Position heraus zu bewegen. Dabei kann es notwendig sein, eine Rückstellkraft der Abdeckung, welche diese in einer geschlossenen Position halten soll, zu überwinden. Daher kann es ebenfalls erforderlich sein, dass die Feder 33 eine höhere Federkraft aufweist als die Kraft, mit welcher die Abdeckung auf die erfindungsgemäße Vorrichtung aufliegt.

Die Feder 41 hingegen dient zum Laden des Dämpfers und kann daher mit deutlich geringerer Federkraft ausgebildet sein. Die Federkraft des Dämpfers kann insbesondere schwächer sein als die Rückstellkraft, mit welcher eine Abdeckung in einer geschlossenen Position zurückgehalten werden soll. Da die Kraft der Abdeckung auf die erfindungsgemäße Vorrichtung 10 größer ist als die Federkraft der Feder 41, verbleibt die Feder gemäß III so lange in einem gespannten Zustand, wie die Abdeckung auf dem Arbeitskörper 60 aufliegt.

IV zeigt die erfindungsgemäße Vorrichtung in einer ersten Arbeitsposition, in welcher die zu öffnende Abdeckung von der Vorrichtung entfernt ist, also auf dem Arbeitskörper 60 nicht mehr aufliegt. In dieser ist gegenüber III nunmehr auch die Dämpferfeder 41 zumindest teilweise entspannt und zwar um den Hubweg des Kolbens 42.

Beim Einfahren des Arbeitskörpers 60 in das Gehäuse 20, wie es unter V dargestellt ist, wird eine Wirkverbindung zwischen dem Mitnehmer 53 und der Kulisse 32 wiederhergestellt, wobei die Feder 33 gespannt wird. Dies stellt die zweite Arbeitsposition des Arbeitskörpers 60 dar.

Bei diesem Vorgang kann der Dämpfer bereits zumindest teilweise relativ zu dem Gehäuse 20 bewegt werden, wodurch die Fluidkammer 44 gegenüber einer ersten Arbeitsposition bereits ein verringertes Volumen aufweist, da das Gehäuse 43 des Dämpfers bereits teilweise zurück in seine Ausgangsposition gemäß I bewegt ist. V zeigt die erfindungsgemäße Vorrichtung 10 /Arbeitskörpers 60 in einer zweiten Arbeitsposition, in welcher nunmehr die Abdeckung aufgrund einer bereitgestellten Rückstellkraft auf die Abdeckung auf dem Arbeitskörper aufliegt jedoch noch nicht vollständig in der geschlossenen Position vorliegt. Durch die Rückstellkraft der Abdeckung kann der Arbeitskörper 60 nunmehr in seine Ausgangsposition (IV) gedämpft zurückgeführt werden, wodurch die auf der Vorrichtung gelagerte Abdeckung sanft in eine geschlossene Position rückführbar ist. Die hierbei an der Abdeckung anliegende Rückstellkraft kann insbesondere durch Mittel an der Abdeckung bereitgestellt werden, welche beispielsweise eine federgelagerte Rückstellung der Abdeckung in eine geschlossene Position bewirken, sobald die Abdeckung gegenüber einer geschlossenen Position beziehungsweise eines Rahmens mittels der Federkraft ein alleiniges Rückführen der Abdeckung in die geschlossene Position ermöglicht.

## Patentansprüche

1. Vorrichtung (10) zum Öffnen und Dämpfen einer Schließbewegung von gelagerten Abdeckungen mit
- einem Arbeitskörper (60) mit einer Längsachse, welcher in einem Gehäuse (20) angeordnet ist, wobei der Arbeitskörper eingerichtet ist, um drei Arbeitspositionen koaxial zur Längsachse einzunehmen:
- Mittels einer ersten Druckkraft auf den Arbeitskörper (60) in Achsrichtung ist der Arbeitskörper aus einer Rastverbindung (32) lösbar und federgelagert über eine Feder (33) der Vorrichtung aus dem Gehäuse (20) in eine erste Arbeitsposition entgegen der ersten Druckkraftrichtung verschiebbar,
- durch eine erneute Druckkraft in derselben Achsrichtung ist der Arbeitskörper (60) in eine zweite Arbeitsposition teilweise in das Gehäuse (20) rückführbar, wobei der Arbeitskörper (60) mit der Rastverbindung (32) verrastbar ist und
- durch weiter anhaltende Druckkraft in derselben Richtung ist der Arbeitskörper (60) entgegen eines Widerstands eines Dämpfungselements in eine Ausgangsposition in das Gehäuse (20) rückführbar, wobei Arbeitskörper und Dämpfer in einem gemeinsamen Gehäuse vorgesehen sind
- wobei ein Rastbügel (53) an dem Arbeitskörper (60) in die Rastverbindung (32) eingreifbar ist und den Arbeitskörper (60) bei Eingriff in die Rastverbindung (32) zurückhält.
- wobei die Rastverbindung (32) an dem Dämpfungselement angeordnet ist, welches gegenüber dem Gehäuse (20) gedämpft und über eine Feder (41) des Dämpfungselements, zum Laden des Dämpfungselements federgelagert ist.
- wobei das Dämpfungselement einen Kolben (42) und ein Dämpfungsgehäuse (43) aufweist.
- wobei der Kolben (42) an dem Gehäuse (20) festgelegt ist und
- wobei das Dämpfungsgehäuse (43) in dem Gehäuse (20) gedämpft verschiebbar ist, wobei in einem hinteren Bereich des Gehäuses 20, das Dämpfungselement vorgesehen ist, welches die Feder (41) und Dämpferkomponenten aufweist,
- wobei das Dämpfergehäuse (43), in seinem Inneren einen Anschlag aufweist, gegen welchen die Feder (41) abgestützt ist, wobei entgegen dem Federdruck der Feder (41) das Dämpfergehäuse (43) innerhalb des Gehäuses (20) in seiner Position veränderbar lagerbar ist und
- wobei die Feder (33) der Vorrichtung koaxial zu dem Dämpfer angeordnet ist, welche mit dem Arbeitskörper wechselwirkt

2. Vorrichtung nach Anspruch 1,
**dadurch gekennzeichnet,**
**dass** die Rastverbindung (32) gegenüber dem Gehäuse (20) verschiebbar gelagert ist.

3. Verfahren zum Öffnen und Schließen von gelagerten Abdeckungen mittels einer Vorrichtung nach einem der Ansprüche 1 und 2,
bei welchem auf den Arbeitskörper mit der Längsachse in einer ersten Achsrichtung eine erste Druckkraft ausgeübt wird, wodurch der Arbeitskörper (60) aus der Rastverbindung (32) gelöst wird,
der Arbeitskörper (60) nach Aufheben der ersten Druckkraft federgelagert über die Feder (33) der Vorrichtung aus dem Gehäuse (20) in die erste Arbeitsposition entgegen der ersten Druckkraftrichtung verschoben wird, wobei eine mit dem Arbeitskörper (60) in Wirkverbindung stehende Abdeckung geöffnet wird,
durch eine erneute Druckkraft in derselben Achsrichtung des Arbeitskörpers (60) in die zweite Arbeitsposition teilweise in das Gehäuse (20) zurückgeführt wird,
der Arbeitskörper (60) beim teilweisen Rückführen mit der Rastverbindung (32) verrastet und
durch weiter anhaltende Druckkraft in derselben Achsrichtung wird der Arbeitskörper (60) entgegen des Widerstands des Dämpfungselements in die Ausgangsposition in dem Gehäuse (20) zurückgeführt, wobei die Abdeckung in eine geschlossene Position rückführbar ist.

4. Möbel mit einer Vorrichtung zum Öffnen und Dämpfen einer Schließbewegung einer Abdeckung oder Schublade des Möbels, nach einem der Ansprüche 1 bis 2, wobei die Vorrichtung in einer Wandung des Möbels, insbesondere in einer Bohrung desselbigen, beziehungsweise bei einer Schublade in einer Führung der ausziehbaren Schublade integriert ist.

## Claims

1. Device (10) for opening and damping a closing movement of mounted covers with
- a working body (60) with a longitudinal axis, which is arranged in a housing (20), wherein the working body is configured to assume three working positions coaxially to the longitudinal axis:
- By means of a first pressure force on the working body (60) in the axial direction, the working body can be released from a locking connection (32) and, spring-mounted via a spring (33) of the device, can be displaced out of the housing (20) into a first working position against the first pressure force direction,
- by a renewed pressure force in the same axial direction, the working body (60) can be partially returned into a second working position in the housing (20), wherein the working body (60) can be locked with the locking connection (32) and
- by continued pressure force in the same direction, the working body (60) can be returned against the resistance of a damping element into an initial position in the housing (20), wherein the working body and damper are provided in a common housing
**characterized in that**
- a locking bracket (53) on the working body (60) can engage in the locking connection (32) and retains the working body (60) when engaged in the locking connection (32).
- the locking connection (32) is arranged on the damping element, which is damped relative to the housing (20) and spring-mounted via a spring (41) of the damping element, to load the damping element.
- the damping element has a piston (42) and a damping housing (43).
- the piston (42) is fixed to the housing (20) and
- the damping housing (43) is displaceably damped in the housing (20), wherein in a rear area of the housing 20, the damping element is provided, which has the spring (41) and damper components,
- the damper housing (43), in its interior, has a stop against which the spring (41) is supported, wherein against the spring pressure of the spring (41) the damper housing (43) can be mounted changeably in its position within the housing (20) and
- the spring (33) of the device is arranged coaxially to the damper, which interacts with the working body

2. Device according to claim 1,
**characterized in that**
the locking connection (32) is displaceably mounted relative to the housing (20).

3. Method for opening and closing mounted covers by means of a device according to one of claims 1 and 2,
in which a first pressure force is exerted on the working body with the longitudinal axis in a first axial direction, whereby the working body (60) is released from the locking connection (32),
after releasing the first pressure force, the working body (60) is displaced spring-mounted via the spring (33) of the device out of the housing (20) into the first working position against the first pressure force direction, whereby a cover connected to the working body (60) is opened,
by a renewed pressure force in the same axial direction, the working body (60) is partially returned into the second working position in the housing (20),
the working body (60) engages with the locking connection (32) during partial return and
by continued pressure force in the same axial direction, the working body (60) is returned against the resistance of the damping element into the initial position in the housing (20), whereby the cover can be returned to a closed position.

4. Furniture with a device for opening and damping a closing movement of a cover or drawer of the furniture, according to one of claims 1 and 2, wherein the device is integrated in a wall of the furniture, particularly in a bore thereof, or in the case of a drawer, in a guide of the extendable drawer.

## Revendications

1. Dispositif (10) pour l'ouverture et pour la vaporisation d'un mouvement de fermeture de couvercles montés avec
- un corps de travail (60) avec un axe longitudinal qui est disposé dans un boîtier (20) où le corps de travail est crée de sorte à adopter trois positions de travail à titre coaxial vers l'axe longitudinal :
- le corps de travail (60) et par le biais d'une première force à compression sur le corps de travail (60) dans la direction axiale est amovible d'une liaison à encliquetage (32) et est monté sur une languette sur un ressort (33) du dispositif du boîtier (20) dans une première position de travail et est déplaçable contre la direction de la force à compression,
- le corps de travail (60) est traçable à travers une nouvelle force à compression dans la même direction de l'axe dans une deuxième position de travail à titre partiel dans le boîtier (20) où le corps de travail (60) est encliquetable avec la liaison à encliquetage (32) et
- le corps de travail (60) est traçable par le biais d'une force à compression persistante dans la même direction contre une résistance d'un élément de vaporisation dans une position de sortie dans le boîtier (20) où le corps de travail et le vaporisateur sont prévus dans le boîtier en commun;
- où un anneau de levage (53) est engageable au corps de travail (60) dans la liaison à encliquetage (32) et retient le corps de travail (60) lors de l'engagement dans la liaison à encliquetage (32).
- où la liaison à encliquetage (32) est disposée au niveau de l'élément à va porisation qui s'amortit en face du boîtier (20) et est monté sur une languette sur un ressort (41) de l'élément à vaporisation pour le chargement de l'élément à vaporisation.
- où l'élément à vaporisation présente un plongeur (42) et un carter d'amortissement (43).
- où le plongeur (42) est fixé au boîtier (20) et
- où le carter d'amortissement (43) est déplaçable dans le boîtier (20) à titre amorti où l'élément à vaporisation est prévu dans la zone arrière du boîtier (20) qui présente le ressort (41) et les composants amortisseurs,
- où le boîtier amortisseur (43) présente dans son intérieur une butée contre laquelle le ressort (41) est soutenu où le ressort (41) est pivotant dans sa position variable contre la pression du ressort des ressorts (41) à l'intérieur du boîtier (20) et
- où le ressort (33) du dispositif est disposé à titre coaxial vers l'amortisseur qui interagit avec le corps de travail.

2. Dispositif selon la revendication 1 est caractérisé de sorte que la liaison à encliquetage (32) est montée en face du boîtier (20) à titre déplaçable.

3. Dispositif pour l'ouvrage et la fermeture de couvercles montés par le biais d'un dispositif selon l'une des revendications 1 et 2 où une première force à compression est exercée sur le corps de travail dans l'axe longitudinal dans une première direction axiale où le corps de travail (60) est détaché de la liaison à encliquetage (32) ;
Le corps de travail (60) est déplacé et après annulation de la première force à compression est monté sur une languette sur un ressort (33) du dispositif du boîtier (20) dans la première position de travail contre la première direction de force à compression où un couvercle en liaison active avec le corps de travail (60) est ouvert,
Est ramené par le biais d'une nouvelle force à compression dans la direction axiale du corps de travail (60) dans la deuxième position de travail et à titre partial dans le boîtier (20),
Le corps de travail (60) est enclenché lors de la recirculation avec la liaison à encliquetage (32) et
Le corps de travail (60) est ramené par le biais d'une force à compression persistante dans la même direction axiale contre la résistance de l'élément à vaporisation dans la position de sortie dans le boîtier (20) où le couvercle est traçable dans une position fermée.

4. Meubles avec un dispositif pour l'ouvrage et pour la vaporisation d'un mouvement de fermeture d'un couvercle ou d'un tiroir de meuble selon l'une des revendications 1 jusqu'à 2 où le dispositif est intégré dans une paroi du meuble, en l'espèce dans un perçage du même tiroir ou le cas échéant dans un tiroir dans un guidage du tiroir extensible.
